# EUROPÄISCHE PATENTSCHRIFT

(11) **EP 2 572 108 B1**
(45) Veröffentlichungstag und Bekanntmachung des Hinweises auf die Patenterteilung: **26.08.2015**
(21) Anmeldenummer: 11721272.0
(22) Anmeldetag: 12.05.2011
(51) Int. Cl.: F04D 17/12, F04D 29/08, F04D 29/42, F04D 29/44, F01D 25/24

(54) **ZENTRIFUGALVERDICHTER**
CENTRIFUGAL COMPRESSOR
COMPRESSEUR CENTRIFUGE

(30) Priorität: 18.05.2010 DE 102010020891
(43) Veröffentlichungstag der Anmeldung: 27.03.2013
(73) Patentinhaber: Siemens Aktiengesellschaft, 80333 München (DE)
(72) Erfinder: GEISNER, Jürgen, 47228 Duisburg (DE)
(86) Internationale Anmeldenummer: PCT/EP2011/057660
(87) Internationale Veröffentlichungsnummer: WO 2011/144515

(56) Entgegenhaltungen:
- EP-A1- 2 050 968
- DE-A1- 3 835 341
- DE-C- 503 754
- US-A- 2 476 191
- US-A- 2 578 617
- US-B1- 6 506 018

## Beschreibung

Die Erfindung betrifft einen Zentrifugalverdichter mit einer sich entlang einer Maschinenachse erstreckenden Welle, wobei ein Antrieb auf der Seite einer Sammelspirale, die stromabwärts mindestens eines Laufrades ein verdichtetes Fluid vor einer Abströmung in ein nachfolgendes Maschinenmodul sammelt, welcher Antrieb an einem aus einem Gehäuse des Zentrifugalverdichters herausgeführten Wellenende angeordnet ist, wobei an einem gegenüberliegenden Wellenende der Welle eine axiale Ansaugung an einer Überhangstufe des Zentrifugalverdichters vorgesehen ist.

Derartige Verdichter werden insbesondere zur Verdichtung von großen Volumenströmen (z.B. 600.000m³ pro Stunde) auf Drücke von beispielsweise 8bar eingesetzt. Die axiale Ansaugung hat hierbei den Vorteil, dass die Ansaugfläche besonders groß ausgebildet ist und gleichzeitig der maximale Durchmesser der Laufräder moderat bleibt, so dass die Maschine bei höheren Drehzahlen betrieben werden kann ohne die Materialien der rotierenden Teile zu überlasten. Diese Maschinen sind besonders zur Luftverdichtung bevorzugt.

In der sog. Sammelspirale sammelt sich das verdichtete Prozessfluid hinter dem Laufrad und strömt in ein nachfolgendes Maschinenmodul ein, beispielsweise ein Kühlaggregat. Regelmäßig handelt es sich bei einer solchen Sammelspirale um eine leicht helikal ausgeführte Ringkammer, deren Querschnittsfläche sich in Umfangsrichtung mit zunehmender Nähe zu der Abströmung in das nachfolgende Aggregat in Drehrichtung aufweitet, da der Volumenstrom durch den Sammelraum in gleicher Weise zunimmt. Diese aufwändige Geometrie ist dem Umstand geschuldet, dass ungünstige Strömungskonturen, welche hohe Druckverluste in dem Sammelraum erzeugen, auch in Folge der erhöhten Dichte dieses Fluids besonders schädlich für den Wirkungsgrad sind. Bei herkömmlichen Verdichtern besitzt die Sammelspirale ebenso wie das Gehäuse eine horizontale Teilfugen, die entweder in der Strömungskontur der Sammelspiraleeinen ungünstigen Absatz erzeugt, der zu Druckverlusten führt oder einer aufwendigen Nachbearbeitung bedarf, die an dem in der Regel als Gussteil ausgebildeten Element zeitintensiv individualisiert ausgeführt werden muss.

Aus den Dokumenten DE 38 35 341 A1 und US 2,578,617 A sind bereits Zentrifugalverdichter mit Eingang zum Verdichten eines Fluids bekannt, die ein Gehäuse aufweisen, welches eine parallel zu einer Maschinenachse erstreckende Teilfugenebene aufweist und eine sich entlang der Maschinenachse erstreckende Welle aufweist mit mindestens einem Laufrad und einer Sammelspirale, die stromabwärts des mindestens einen Laufrades angeordnet ist und das verdichtete Fluid vor einer Abströmung in ein nachfolgendes Maschinenmodul sammelt, wobei die Sammelspirale an dem ersten Wellenende angeordnet ist. Weiterhin umfassen die dort offenbarten Vorrichtungen einen Antrieb, welcher an dem ersten Wellenende angeordnet ist, wobei an dem zweiten Wellenende eine axiale Ansaugung des Zentrifugalverdichters vorgesehen ist.

Die Erfindung hat es sich daher zur Aufgabe gemacht, den eingangs definierten Zentrifugalverdichter derartig zu verbessern, dass einerseits der Fertigungsaufwand reduziert ist und andererseits keine hohen Druckverluste in der Sammelspirale erzeugt werden.

Erfindungsgemäß wird vorgeschlagen, dass die Spirale in Umfangsrichtung ungeteilt ausgebildet ist und an das Gehäuse des Zentrifugalverdichters angeflanscht ist.

Die ungeteilte Ausbildung der Sammelspirale hat den Vorteil, dass die in der Regel als Gussteil ausgebildete Spirale keinen durch eine Teilfuge erzeugten Absatz auf der Strömungskontur ausbildet, der entweder in Folge einer Störung der Strömung zu unerwünschten Druckverlusten führt oder einer aufwendigen individualisierten Nachbearbeitung bedarf.

Daneben hat die ungeteilte Ausbildung der Spirale den Vorteil, dass Verformungen der Spirale aufgrund des hohen Druckes des abströmenden Fluids weitestgehend rotationssymmetrisch erfolgen und nicht, wie bei herkömmlichen Ausbildungen, durch die Trennung in einer Teilfuge stark verzerrt auftreten. Insbesondere öffnet sich keine Teilfuge in Folge des Abströmdruckes und es gibt auch keine Ovalisierung des in der Regel rund ausgebildeten Flansches bzw. des Anschlussdurchmessers der Sammelspirale.

Eine vorteilhafte Weiterbildung der Erfindung sieht vor, dass die Spirale als Träger eines Wellenlagers zur Lagerung der Welle ausgebildet ist. Hierdurch wird einerseits eine besonders kompakte Ausbildung erreicht und andererseits ist die Toleranzkette zwischen den Laufrädern der Welle und gegenüberliegenden Innenflächen des Gehäuses besonders kurz.

Weiterhin vorteilhaft ist eine Ausbildung der Sammelspirale als Träger einer Wellendichtung auf der Seite, desjenigen Wellenendes an der der Antrieb des Zentrifugalverdichters angeordnet ist und die Welle aus dem Gehäuse des Zentrifugalverdichters herausgeführt ist. Insbesondere in Kombination mit der Ausbildung der Spirale als Trägerin des Lagers ergibt sich eine besonders kurze Toleranzkette zwischen der Lagerung der Welle und den Flächen der Dichtung, die der Welle gegenüberstehen, so dass besonders geringe Dichtungsspiele verwirklicht werden können bzw. die Dichtung eine besonders niedrige Lässigkeit hat.

Zweckmäßig ist die Sammelspirale als das Gehäuse des Zentrifugalverdichters einseitig abschließendes Bauteil gleichsam einem Deckel ausgebildet. Dementsprechend wird die Anzahl der Bauteile reduziert.

Die Richtungsangaben axial, radial, Umfangsrichtung beziehen sich stets auf die Maschinenachse.

Im Folgenden ist die Erfindung anhand eines speziellen Ausführungsbeispiels unter Bezugnahme auf eine Zeichnung näher beschrieben, wobei dem Fachmann sich neben diesen Ausführungsbeispiel insbesondere aus beliebiger Kombination der in den abhängigen Unteransprüchen definierten Merkmale weitere Möglichkeiten der Umsetzung der Erfindung ergeben. Es zeigt:
- Figur 1: eine schematische Darstellung eines Längsschnitts durch einen Verdichter gemäß der Erfindung.

Figur 1 zeigt einen schematischen Längsschnitt durch einen Verdichter CO gemäß der Erfindung. Wesentliche Bestandteile des Verdichters CO sind ein Gehäuse C, eine Welle SH, die Laufräder IM, die von denen nur eines dargestellt ist und eine Überhangstufe ST trägt, eine an das Gehäuse C angeflanschte Sammelspirale CC und ein Antrieb D, welcher die Welle SH dreht.

Die Welle SH erstreckt sich entlang einer Maschinenachse AX, welche gleichzeitig Drehachse des Antriebes D ist. Ein Prozessfluid F wird von dem Verdichter CO axial angesaugt und tritt ein in eine Überhangstufe ST, wird stromabwärts mittels Laufrädern IM weiter verdichtet und tritt in eine letzte Stufe LST ein, um anschließend in der Sammelspirale CC für den Eintritt in die nachfolgenden Maschinenmodule gesammelt zu werden. Die Welle SH ist in zwei Radiallagern BE1, BE2 gelagert. Die Welle SH weist ein erstes Wellenende SE1 und ein zweites Wellenende SE2 auf, wobei das erste Wellenende SE1 von dem Antrieb D angetrieben ist und das zweite Wellenende SE2 die Überhangstufe ST trägt. Unter einem Wellenende SE1, SE2 versteht die Erfindung einen Bereich der Welle, der sich von dem jeweiligen Ende der Welle in Richtung der Wellenmitte erstreckt, wobei etwa ein Drittel der gesamten Wellenlänge jeweils in der Terminologie der Erfindung als Wellenende bezeichnet wird. In dem Bereich des ersten Wellenendes SE1 ist neben der drehmomentübertragenden Verbindung mit dem Antrieb D auch die Sammelspirale CC, das zweite Radiallager BE2 und eine Wellendichtung SHS angeordnet. Während das Gehäuse CC in Erstreckung der Maschinenachse AX eine Teilfuge aufweist, ist die Sammelspirale CC in Erstreckung der Maschinenachse oder parallel dazu ungeteilt und wird mittels ersten Befestigungselementen SM1 an das Gehäuse C angeflanscht. Gleichzeitig ist die Sammelspirale CC Trägerin des zweiten Radiallagers BE2 und der Wellendichtung SHS. Die ungeteilte Ausführung der Sammelspirale, welche als Gussteil ausgebildet ist, hat den Vorteil, dass diese in Umfangsrichtung keinen ansonsten durch eine Teilfuge verursachten Absatz aufweist, der Strömungsverluste verursachen könnte. Die Befestigung des zweiten Radiallagers BE2 und der Wellendichtung SHS an der Sammelspirale CC hat eine möglichst kurze Toleranzkette zwischen dem Radiallager B2 und der Wellendichtung SHS zur Folge, so dass für beispielsweise thermische Ausdehnungen notwendige Radialspiele der Welle SH in der Wellendichtung SHS minimal ausfallen können. Auf diese Weise kann ein besonders guter Wirkungsgrad erzielt werden.

## Patentansprüche

1. Zentrifugalverdichter (CO) zum Verdichten eines Fluids (F), aufweisend:
- ein Gehäuse (C), welches eine sich parallel zu oder entlang einer Maschinenachse (AX) erstreckende Teilfugenebene (SP) aufweist,
- eine sich entlang der Maschinenachse (AX) erstreckende Welle (SH) mit einem ersten Wellenende (SE1) und einem zweiten Wellenende (SE2),
- mindestens ein Laufrad (IM), welches an der Welle (SH) angebracht ist,
- eine Sammelspirale (CC), welche stromabwärts des mindestens einen Laufrades (IM) angeordnet ist und das verdichtete Fluid (F) vor einer Abströmung in ein nachfolgendes Maschinenmodul sammelt, wobei die Sammelspirale (CC) an dem ersten Wellenende (SE1) angeordnet ist,
- ein Antrieb (D), welcher an dem ersten Wellenende (SE1) angeordnet ist,
- wobei an dem zweiten Wellenende (SE2) eine axiale Ansaugung an einer Überhangstufe (ST) des Zentrifugalverdichters (CO) an der Welle (SH) vorgesehen ist,
**dadurch gekennzeichnet,**
**dass** die Sammelspirale (CC) in Umfangsrichtung ungeteilt ausgebildet ist und an das Gehäuse (C) des Zentrifugalverdichters (CO) angeflanscht ist.

2. Zentrifugalverdichter (CO) nach Anspruch 1,
wobei die Sammelspirale (CC) als Träger eines radialen Lagers (BE2) zur Lagerung Welle (SH) ausgebildet ist.

## Claims

1. Centrifugal compressor (CO) for compressing a fluid (F), said centrifugal compressor having:
- a housing (C) which has a part joint plane (SP) which extends parallel to or along a machine axis (AX),
- a shaft (SH) which extends along the machine axis (AX) having a first shaft end (SE1) and a second shaft end (SE2),
- at least one impeller (IM) which is mounted on the shaft (SH),
- a collector helix (CC) which is arranged downstream of the at least one impeller (IM) and collects the compressed fluid (F) prior to an outflow into a following machine module, wherein the collector helix (CC) is arranged on the first shaft end (SE1),
- a drive (D) which is arranged on the first shaft end (SE1),
- wherein an axial intake at an overhang stage (ST) of the centrifugal compressor (CO) is provided on the shaft (SH) on the second shaft end (SE2),
**characterized in that** the collector helix (CC) is realized as a single piece in the circumferential direction and is flanged to the housing (C) of the centrifugal compressor (CO).

2. Centrifugal compressor (CO) according to Claim 1, wherein the collector helix (CC) is realized as support of a radial bearing (BE2) for the bearing arrangement of the shaft (SH).

## Revendications

1. Compresseur (CO) centrifruge pour comprimer un fluide (F) comportant :
- un corps (C) qui a un plan (SP) de joint s'étendant parallèlement à un axe (AX) de machine ou suivant cet axe (AX),
- un arbre (SH) qui s'étend suivant l'axe (AX) de machine et qui a un premier bout (SE1) d'arbre et un second bout (SE2) d'arbre,
- au moins une roue (IM) qui est montée sur l'arbre (SH),
- une volute (CC) collectrice qui est disposée en aval de la au moins une roue (IM) et qui collecte le fluide (F) comprimé avant une sortie dans un module de machine venant ensuite, la volute (CC) collectrice étant montée sur le premier bout (SE1) d'arbre,
- un entraînement (D) qui est monté sur le premier bout (SE1) d'arbre,
- dans lequel il est prévu sur l'arbre (SH) sur le deuxième bout (SE2) d'arbre une aspiration axiale sur un étage (ST) en surplomb du compresseur (CO) centrifuge.
**caractérisé**
**en ce que** la volute (CC) collectrice est constituée non divisée dans la direction périphérique et est bridée au corps (C) du compresseur (CO) centrifuge.

2. Compresseur (CO) centrifuge suivant la revendication 1, dans lequel la volute (CC) collectrice est constituée sous la forme d'un support d'un palier (BE2) radial de support de l'arbre (SH).
